# EUROPÄISCHE PATENTSCHRIFT

(11) **EP 1 762 353 B1**
(45) Veröffentlichungstag und Bekanntmachung des Hinweises auf die Patenterteilung: **30.07.2008**
(21) Anmeldenummer: 06450116.6
(22) Anmeldetag: 29.08.2006
(51) Int. Cl.: B27M 3/00

(54) **Presssystem für Lamellenprofile**
Pressing system for laminated profiles
Dispositif avec presse pour profilés laminés

(30) Priorität: 13.09.2005 AT 15042005
(43) Veröffentlichungstag der Anmeldung: 14.03.2007
(73) Patentinhaber: Springer Maschinenfabrik AG, 9360 Friesach (AT)
(72) Erfinder: Fercher, Michael, 9360 Friesach (AT)
(74) Vertreter: Gibler, Ferdinand

(56) Entgegenhaltungen:
- US-A- 3 990 937
- US-A- 4 141 775
- US-A- 4 776 919

## Beschreibung

Die Erfindung betrifft eine Vorrichtung zur Herstellung von aus zwei oder mehreren Lamellen aufgebauten Profilen, insbesondere Leimbindern, mit einer Presse und zumindest einer Fördereinrichtung zur automatisierten Zuführung von Lamellen zur Presse, wobei die Fördereinrichtung die Lamellen nach und nach in den Pressraum der Presse zuführt, sodass der nach dem Pressen das fertige Profil bildende Lamellenstapel direkt im Pressraum der Presse gebildet wird, wobei in dem Pressraum an dessen Unterseite eine den Pressdruck aufbringende Presseinrichtung, beispielsweise mit zumindest einem Presszylinder, angeordnet ist, und wobei die Fördereinrichtung ein kontinuierlich umlaufendes Transportmittel umfasst. Aus mehreren Lamellen aufgebaute Profile finden insbesondere im Holzbau Verwendung. Dabei werden stab- oder brettförmige Lamellen zu Leimbindern beziehungsweise zu schichtverleimten Holzbalken zusammengefügt.

Es sind bereits derartige Vorrichtungen und Verfahren bekannt geworden, bei welchen auf die einzelnen Lamellen ein Leim aufgebracht wird, die dieser Art behandelten Lamellen zu einem Stapel aufgeschichtet werden und der so vorbereitete Stapel sodann in eine Presse eingebracht wird. Dort wird der Lamellenstapel unter Druck verleimt, wodurch sich ein fester Verbund eines schichtförmig aufgebauten Profils ergibt.

Die US 4 141 775 A beschreibt eine hydraulische Presse mit mehreren hydraulischen Klemmen in einer gewölbten Ebene, wobei jede Klemme ein feststehendes Klemmenende und ein hydraulisch bewegbares Klemmenende aufweist.

Die US 4 776 919 A, auf welcher der Oberbegriff der unabhängigen Ansprüche basiert, beschreibt eine Laminatholzpressvorrichtung mit mehreren Presseinrichtungen, wobei jede Presseinrichtungen eine untere Pressplatte und eine obere Pressplatte aufweist.

Nachteilig an den bekannten Vorrichtungen ist jedoch, dass zwischen dem Aufbringen des Leims und dem eigentlichen Pressvorgang sehr viel Zeit vergeht, sodass es zu einer langen Offenzeit des Leims kommt. Eine lange Offenzeit hat allerdings zur Folge, dass zur Erreichung einer guten Verbindung auch lange Presszeiten nötig sind. Dadurch ergibt sich eine lange Maschinenbelegung und ein entsprechend unwirtschaftlicher Herstellvorgang. Um den Ausstoß zu erhöhen, muss daher eine große Zahl an Pressen gleichzeitig arbeiten. Die mittlerweile zur Verfügung stehenden Klebstoffe mit kurzer Offenzeit und ebenso kurzer Presszeit können mit den bekannten Vorrichtungen nicht genutzt werden.

Die Aufgabe der vorliegenden Erfindung besteht daher darin, den Ausstoß von gattungsgemäßen Vorrichtungen und Verfahren zu erhöhen, die Presszeiten zu verkürzen und das Verfahren insgesamt wirtschaftlicher zu machen.

Diese Aufgabe wird dadurch gelöst, dass an dem Transportmittel vorzugsweise als Haken ausgebildete Mitnehmer zur Beförderung der Lamellen angeordnet sind, und dass der Pressraum während seiner Befüllung nach oben hin offen ist, sodass die Fördereinrichtung die Lamellen von oben in den Pressraum einführen kann.

Dies hat den Vorteil, dass mittels dieser Mitnehmer die Lamellen direkt in den Pressraum gelegt werden können. Die Mitnehmer können so gestaltet sein, dass sie die Lamellen von einer der Förderrichtung vorgeschalteten weiteren Fördereinrichtung oder einer anderen Bearbeitungsstation übernehmen können und die Lamellen von dieser bis in den Pressraum befördern. Auf diese Weise kann ein sehr schnelles Verbringen der Lamellen in den Pressraum sichergestellt werden.

Dadurch dass der Lamellenstapel direkt in der Presskammer gebildet wird, entfällt jeglicher Manipulationsvorgang mit den bereits aufgestapelten Lamellen. Der Pressdruck kann daher sofort nachdem die letzte Lamelle aufgeschichtet wurde auf den Lamellenstapel aufgebracht werden. Dadurch kann die Offenzeit erheblich verkürzt werden. Es können daher schnellhärtende Klebstoffe mit entsprechend kurzer Offenzeit verwendet werden.

Da der Pressraum während seiner Befüllung nach oben hin offen ist, kann die Fordereinrichtung die Lamellen von oben in den Pressraum einführen.

Dadurch ergibt sich der Vorteil, dass die einzelnen Lamellen nicht in ihrer Lage gehalten werden brauchen, da sie zu einem Stapel zusammengefasst aufeinander zu liegen kommen.

Da die Fördereinrichtung ein kontinuierlich umlaufendes Transportmittel umfasst, Können laufend Lamellen an den Lamellenstapel angefügt beziehungsweise auf diesen aufgelegt werden. Die Fördereinrichtung kann hierbei kontinuierlich, und in besonders vorteilhafter Weise ohne Umsetzen und ohne ihre Förderrichtung zu ändern, arbeiten.

Da in dem Pressraum eine den Pressdruck aufbringende Presseinrichtung angeordnet ist, kann unmittelbar nachdem die letzte Lamelle aufgeschichtet und sobald ein Gegenlager zur Verfügung steht, der Pressdruck auf den Lamellenstapel aufgebracht werden. Dies ergibt den besonderen Vorteil, dass die übrigen Seiten zum Aneinanderstapeln der Lamellen frei bleiben. Für die Zufuhr der Lamellen kann daher frei eine oder mehrere der übrigen Seiten ausgewählt werden. Die Vorrichtung kann daher sehr leicht erweitert und in andere Anlagen integriert werden.

In weiterer Ausgestaltung kann an der oberen Öffnung ein Verschlussglied angeordnet sein, welches während des Pressvorganges einen zumindest oberen, vorzugsweise auch seitlichen, Anschlag für den Lamellenstapel darstellt. Dadurch ist es möglich, durch einfaches Verschließen des Verschlussgliedes ein Gegenlager für den nachfolgenden Pressvorgang auszubilden.

In vorteilhafter Weise kann die Fördereinrichtung ein Förderband oder eine Förderkette umfassen.

Besonders bevorzugt kann - in Förderrichtung gesehen - vor der Fördereinrichtung eine Vorrichtung zum Aufbringen eines Verbindungsmittels, vorzugsweise Klebstoffes, angeordnet sein. Dadurch ist es möglich, die Wege, die eine bereits mit dem Verbindungsmittel versehene Lamelle zurücklegt, besonders kurz zu halten und damit die Offenzeit weiter zu verkürzen.

In weiterer Ausgestaltung kann die Vorrichtung zum Aufbringen des Verbindungsmittels eine Beleimungsstation zum Aufbringen von Leim sein. Durch die Verwendung von Leim als Verbindungsmittel ist eine ökologisch vorteilhafte, bewährte Verbindungsmöglichkeit geschaffen. Weiters werden bei der Anwendung keine besonderen Schutzmaßnahmen benötigt, da keine gesundheitsschädlichen Dämpfe entstehen.

Vorteilhafterweise können die Lamellen eine stab- oder brettförmige Gestalt aufweisen und vorzugsweise aus Holz gebildet sein. Durch das Zusammenfügen von derartigen Lamellen entsteht in besonders vorteilhafter Weise ein fester Profilkörper, wodurch sich auch große Längen verwirklichen lassen.

Gemäß einer anderen Weiterbildung der Erfindung kann zumindest eine weitere Presse vorgesehen sein. Weiters kann vorgesehen sein, dass die Fördereinrichtung die Lamellen wahlweise in die Presse oder in die weitere Presse zuführen kann. Dadurch können-während in der ersten Presse ein Press- und Verleimvorgang läuft-ohne wesentliche oder auch gänzlich ohne Unterbrechung weiter Lamellen von der Fördereinrichtung in die weitere Presse gefördert werden. Dabei können auch eine Vielzahl von Pressen vorgesehen sein, auch so viele dass letztendlich der Pressvorgang in der ersten Presse bereits abgeschlossen ist, bis die letzte Presse mit Lamellen befüllt ist. Es ergibt sich auf diese Weise ein kontinuierlich ablaufender Prozess, da nach Befüllung der letzten Presse wiederum die erste Presse zum neuerlichen Befüllen - nach Herausnahme des fertigen Profils aus dem vorhergehenden Produktionsschritt-zur Verfügung steht.

Die Erfindung betrifft weiters ein entsprechendes Verfahren zur Herstellung von aus zwei oder mehreren

Lamellen aufgebauten Profilen, insbesondere Leimbindern.

Die Erfindung wird unter Bezugnahme auf die beigeschlossenen Zeichnungen, in welchen Ausführungsformen beispielhaft dargestellt sind, näher beschrieben. Dabei zeigt:
Fig. 1 eine erste Ansicht einer erfindungsgemäßen Vorrichtung,
Fig. 2 mehrere Pressen in der selben Ansicht wie Figur 1,
Fig. 3 die Presszylinder einer Pressvorrichtung in einer Seitenansicht in einer ersten Anwendung,
Fig. 4 die Presszylinder einer Pressvorrichtung in einer Seitenansicht in einer zweiten Anwendung.

Die in Figur 1 gezeigte Vorrichtung umfasst eine Presse 1 mit einem Pressraum 3. Eine Fördereinrichtung 2 befördert Lamellen 4, welche bereits mit einem Klebstoff - vorzugsweise Leim - bestrichen sind, direkt in den Pressraum 3. Die gezeigte Fördereinrichtung 2 kann aus einem endlos umlaufenden Band, einer endlos umlaufenden Kette oder einem anderen geeigneten Transportmittel bestehen. An diesem Transportmittel sind Mitnehmer, im gezeigten Beispiel in Form von Haken 9 angeordnet, welche die Lamellen 4 transportieren. Die Lamellen 4 werden dabei direkt in dem Pressraum 3 zu einem Lamellenstapel 5 aufgeschichtet. Wie insbesondere in Figur 2 ersichtlich, befindet sich an der Unterseite der Presse 1 eine Presseinrichtung 10. Diese kann - wie gezeigt - zumindest einen Presszylinder 12 aufweisen. Zu Beginn des Aufschichtens des Lamellenstapels 5 befindet sich der Presszylinder 12 in seiner voll ausgefahrenen, oberen Stellung. Die erste Lamelle 4, welche von einem Haken 9 der Fördereinrichtung 2 antransportiert wird, kann so direkt auf dem Presszylinder 12, beispielsweise durch Abstreifen, abgelegt werden. Sodann wird der Presszylinder 12 um die Stärke einer Lamelle 4 abgesenkt und damit Platz für eine weitere Lamelle 4 geschaffen. Die nächste antransportierte Lamelle 4 wird dann auf der ersten Lamelle abgelegt.

In weiterer Folge wird immer wieder der Presszylinder 12 um eine Lamellenstärke abgesenkt und eine weitere Lamelle 4 auf den dabei entstandenen Lamellenstapel 5 aufgeschichtet. Ein an dem Presszylinder beziehungsweise an den Presszylindern angeordneter Hubtisch taktet dabei je nach Lamellenstärke nach unten.

Seitlich wird der Lamellenstapel durch Seitendruckeinrichtungen 14 ausgerichtet. Dies geschieht bevorzugt ständig bereits während des Aufschichtens des Lamellenstapels 5, kann aber alternativ oder zusätzlich auch am Ende des Aneinanderschichtens durchgeführt werden.

Sind Lamellen 4 in gewünschter Anzahl aufeinandergelegt beziehungsweise ist die Presseneinrichtung erreicht, wird der Hubtisch abgesenkt und das Verschlussglied 7 in seine Schließstellung gebracht. Diese so gebildete Verriegelung stellt gleichzeitig ein Widerlager für die Presse als auch einen Anschlag für den Lamellenstapel 5 dar. Dieser Anschlag legt die obere oder auch die seitliche Position des Lamellenstapels 5 fest.

Nun wird von unten her über eine bestimmte Zeit mittels der Presseinrichtung 10 Druck auf den Lamellenstapel 5 aufgebracht. Die Zeit richtet sich in erster Linie nach dem verwendeten Klebstoff beziehungsweise Leim. Sie ist damit indirekt abhängig davon, wie viel Zeit zwischen Klebstoffauftrag und Aufbringen des Pressdruckes benötigt wird. Ist diese sogenannte Offenzeit nur von kurzer Dauer können schnellhärtende Klebstoffe verwendet werden, welche dann nur eine kurze Presszeit benötigen. Die Offenzeit steht daher in einem direkten Verhältnis zur nötigen Presszeit. Bei langer Zeit zwischen Klebstoffauftrag und

Aufbringen des Pressdruckes ist zur Erzielung einer festen Verbindung ein geeigneter Kleber mit langer Offenzeit zu verwenden. Diese Kleber machen aber in Folge auch eine lange Presszeit erforderlich. Um wirtschaftlich und mit möglichst kurzer Maschinenbelegung auch schnell produzieren zu können, ist daher eine kurze Presszeit und eine kurze Offenzeit von entscheidendem Vorteil.

Nach dem eigentlichen Pressvorgang wird der Presszylinder 12 wieder soweit nach unten gefahren, sodass dabei das nunmehr fertig gebildete Profil 6 auf eine weitere Fördereinrichtung, im gezeigten Beispiel auf einen Rollengang 13 abgesenkt wird. Über diesen Rollengang 13 kann das Profil 6 sofort weiterbefördert werden. Dabei ist vorzugsweise der Rollengang selbst angetrieben. Der Presszylinder wird sodann in seine obere Stellung gebracht und in dem Pressraum kann ein neuer Lamellenstapel aufgeschichtet werden.

In der Figur 1 sind neben der Presse 1 weitere Pressen 11, 21, usw. dargestellt. Auf diese Weise kann während beispielsweise in der ersten Presse 1 ein Pressvorgang läuft, in der zweiten Presse 11 ein Lamellenstapel aufgeschichtet werden. Wenn danach auch in der zweiten Presse 11 der Pressvorgang gestartet wurde, können weitere Lamellen in die dritte Presse 21 gelegt werden. Im Idealfall wird man so viele Pressen vorsehen, dass der Pressvorgang der ersten Presse 1 abgeschlossen ist, wenn alle weiteren Pressen 11, 21, usw. mit Lamellen 4 befüllt worden sind. Die erste Presse 1 wird sodann über den Rollengang 13 frei gemacht und steht neuerdings für das Aufschichten eines Lamellenstapels 5 zur Verfügung. Dadurch muss das Fördern von Lamellen 4 durch die Fördereinrichtung 2 nicht unterbrochen werden und kann kontinuierlich ablaufen.

In weiterer Folge soll nun der Antransport der Lamellen beschrieben werden. Dazu ist ein Längstransporteur, beispielsweise ein Rollengang 15, vorgesehen, welcher die Lamellen 4 zu einer Querabzugseinrichtung 16 fördert. Von dieser werden die Lamellen 4 - zum Beispiel über ein weiteres Fördermittel wie das Förderband 17 - in Richtung des Förderbandes beziehungsweise der Förderkette 8 bewegt. Die Bewegung der an diesem Transportmittel 8 angeordneten Mitnehmer oder Haken 9 ist dabei so auf jene des Förderbandes 17 abgestimmt, dass jeweils eine Lamelle 4 auf einem Haken 9 zu liegen kommt. Auf diese Weise können die Lamellen 4 einzeln den Haken 9 und von diesen einzeln der jeweiligen Presse übergeben werden. Alternativ wäre auch denkbar, die Lamellen nicht einzeln, sondern in Gruppen zu zwei, drei oder mehreren Stück der jeweiligen Presse zuzuführen. Von Bedeutung ist nur, dass kein weiterer Manipulationsvorgang nötig ist, welcher die Offenzeit verlängern würde.

Wie in Figur 3 gezeigt, kann jede Presse 1, 11, 21, usw. jeweils aus mehreren Presszylindern 12, 22, 32, usw. aufgebaut sein. Dadurch kann der nötige Pressdruck gleichmäßig über die gesamte Länge des Profils bzw. Leimbinders 6 aufgebracht werden. Dabei können über ihre Länge mit konstant bleibendem Querschnitt aufgebaute Profile genauso erzeugt werden, wie solche, die den Querschnitt über ihre Länge ändern. Dies erreicht man dadurch, dass unterschiedlich lange Lamellen 4 in die Pressen 1, 11, 21, usw. eingelegt werden.

Wie in Figur 4 gezeigt, können dabei die unteren Lamellen 4 beispielsweise kürzer sein als die weiter oben angeordneten. Die Presszylinder 12, 22, 32, usw. werden für den Pressvorgang in unterschiedliche Positionen gebracht, sodass wiederum das gesamte Profil 6 bzw. der gesamte Leimbinder dem selben Pressdruck ausgesetzt wird. Auf diese Weise ist es möglich, die unterschiedlichsten Formen und Querschnittsverläufe auf den selben Pressen herzustellen.

## Patentansprüche

1. Vorrichtung zur Herstellung von aus zwei oder mehreren Lamellen (4) aufgebauten Profilen (6), insbesondere Leimbindern, mit einer Presse (1) und zumindest einer Fördereinrichtung (2) zur automatisierten Zuführung von Lamellen (4) zur Presse (1), wobei die Fördereinrichtung (2) die Lamellen (4) nach und nach in den Pressraum (3) der Presse (1) zuführt, sodass der nach dem Pressen das fertige Profil (6) bildende Lamellenstapel (5) direkt im Pressraum (3) der Presse (1) gebildet wird, wobei in dem Pressraum (3) an dessen Unterseite eine den Pressdruck aufbringende Presseinrichtung (10), beispielsweise mit zumindest einem Presszylinder (12), angeordnet ist, **dadurch gekennzeichnet, dass** die Fördereinrichtung (2) ein kontinuierlich umlaufendes Transportmittel (8) umfasst, dass an dem Transportmittel (8) vorzugsweise als Haken ausgebildete Mitnehmer (9) zur Beförderung der Lamellen (4) angeordnet sind, und dass der Pressraum (3) während seiner Befüllung nach oben hin offen ist, sodass die Fördereinrichtung (2) die Lamellen (4) von oben in den Pressraum (3) einführen kann.

2. Vorrichtung nach Anspruch 1, **dadurch gekennzeichnet, dass**, zur Darstellung eines zumindest oberen, vorzugsweise auch seitlichen, Anschlages für den Lamellenstapel (5) während des Pressvorganges, an der oberen Öffnung ein Verschlussglied (7) angeordnet ist.

3. Vorrichtung nach einem der vorhergehenden Ansprüche, **dadurch gekennzeichnet, dass** die Fördereinrichtung (2) ein Förderband oder eine Förderkette umfasst.

4. Vorrichtung nach einem der vorhergehenden Ansprüche, **dadurch gekennzeichnet, dass** - in Förderrichtung gesehen - vor der Fördereinrichtung (2) eine Vorrichtung zum Aufbringen eines Verbindungsmittels, vorzugsweise Klebstoffes, angeordnet ist.

5. Vorrichtung nach Anspruch 4, **dadurch gekennzeichnet, dass** die Vorrichtung zum Aufbringen des Verbindungsmittels eine Beleimungsstation zum Aufbringen von Leim ist.

6. Vorrichtung nach einem der vorhergehenden Ansprüche, **dadurch gekennzeichnet, dass** zumindest eine weitere Presse (11) und die Fördereinrichtung (2) zur wahlweisen Zuführung der Lamellen (4) in die Presse (1) oder in die weitere Presse (11) vorgesehen ist.

7. Verfahren zur Herstellung von aus zwei oder mehreren Lamellen (4) aufgebauten Profilen (6), insbesondere Leimbindern, wobei automatisiert mittels einer Fördereinrichtung (2) direkt in einen Pressraum (3) einer Presse (1) Lamellen (4) zugeführt werden, wobei die Lamellen (4) nach und nach in den Pressraum (3) der Presse (1) zugeführt werden, wobei die Lamellen (4) kontinuierlich in den Pressraum (3) gefördert werden, wobei der nach dem Pressen das fertige Profil (6) bildende Lamellenstapel (5) direkt im Pressraum (3) der Presse (1) gebildet wird, und wobei der Pressdruck mittels einer den Pressdruck aufbringenden Presseinrichtung mit zumindest einem Presszylinder (12) von der Unterseite des Pressraumes (3) her auf den Lamellenstapel (5) aufgebracht wird" **dadurch gekennzeichuet, dass** die Fördereinrichtung ein kontinuierlich umlaufendes Transportmittel (8) umfasst, dass an dem Transportmittel (8) vorzugsweise als Haken ausgebildete Mitnehmer (9) zur Beförderung der Lamellen (4) angeordnet sind, dass die Lamellen (4) von oben in den-während der Befüllung nach oben hin offenen-Pressraum (3) eingeführt und direkt in dem Pressraum (3) zu einem Lamellenstapel (5) aufgeschichtet werden, und dass zu Beginn des Aufschichtens des Lamellenstapels (5) sich der Presszylinder (12) in seiner voll ausgefahrenen, oberen Stellung, befindet.

8. Verfahren nach Anspruch 7, **dadurch gekennzeichnet, dass** vor der Zuführung der Lamellen (4) in die Presse (1) ein Verbindungsmittel, vorzugsweise ein Klebstoff, insbesondere Leim, auf die Lamellen (4) aufgebracht wird.

9. Verfahren nach einem der Ansprüche 7 oder 8, **dadurch gekennzeichnet, dass** die Lamellen (4) automatisiert wahlweise in die Presse (1) oder in zumindest eine weitere Presse (11) zugeführt werden.

## Claims

1. An apparatus for producing profiles (6) composed of two or more slats (4), especially glue-laminated beams, comprising a press (1) and at least one conveying device (2) for automated delivery of slats (4) to the press (1), with the conveying device (2) supplying the slats (4) successively to the press chamber (3) of the press (1), so that the stack of slats (5) forming the finished profile (6) after the pressing being formed directly in the press chamber (3) of the press (1), with a pressing device (10) which comprises at least one pressing cylinder (12) for example and exerts the pressing pressure being arranged in the press chamber (3) on its bottom side, **characterized in that** the conveying device (2) comprises a continually revolving transport means (8), drivers (9) which are arranged on the transport means (8) preferably as hooks (8) are arranged for conveying the slats (4), and the press chamber (3) is upwardly open during its filling, so that the conveying device (2) can insert the slats (4) from above into the press chamber (3).

2. An apparatus according to claim 1, **characterized in that** a locking member (7) is arranged on the upper opening for illustrating an at least upper, preferably also lateral, stop for the stack of slats (5) during the pressing process.

3. An apparatus according to one of the preceding claims, **characterized in that** the conveying device (2) comprises a conveyor belt or conveyor chain.

4. An apparatus according to one of the preceding claims, **characterized in that** an apparatus for applying a bonding agent, preferably an adhesive, is arranged before the conveying device (2) as seen in the conveying direction.

5. An apparatus according to claim 4, **characterized in that** the apparatus for applying the bonding agent is a glue-spreading station for the application of glue.

6. An apparatus according to one of the preceding claims, **characterized in that** at least one further press (11) and the conveying device (2) for optional delivery of the slats (4) to the press (1) or to the further press (11) are provided.

7. A method for producing profiles composed of two or more slats (4), especially glue-laminated beams, with slats (4) being supplied in an automated manner by means of a conveying device (2) directly to a press chamber (3) of a press (1), with the slats (4) being supplied successively to the press chamber (3) of the press (1), with the slats (4) being supplied continually to the press chamber (3), with the stack of slats (5) which forms the finished profile (6) after the pressing being formed directly in the press chamber (3) of the press (1), and with the pressing pressure being applied by means of a pressing device applying the pressing pressure on the stack of slats (5) with at least one pressing cylinder (12) from the bottom side of the press chamber (3), **characterized in that** the conveying device comprises a continually revolving transport means (8), drivers (9) which are preferably arranged as hooks are arranged on the transport means (8) for conveying the slats (4), the slats (4) are introduced from above into the press chamber (3) which is upwardly open during the filling and are stacked directly in the press chamber (3) as a stack of slats (5), and the pressing cylinder (12) is situated in its fully extended, upper position at the start of the stacking of the stack of slats (5).

8. A method according to claim 7, **characterized in that** a bonding agent, preferably an adhesive, especially glue, is applied to the slats (4) prior to the delivery of the slats (4) to the press (1).

9. A method according to one of the claims 7 or 8, **characterized in that** the slats (4) are supplied in an automated manner optionally either to the press (1) or at least to a further press (11).

## Revendications

1. Dispositifpour la fabrication de profilés (6) composés de deux ou plusieurs lamelles (4), en particulier de lamellés-collés, avec une presse (1) et au moins un dispositif de transport (2) pour le transport automatisé de lamelles (4) vers la presse (1), lequel dispositif de transport (2) amène successivement les lamelles (4) dans l'espace de pressage (3) de la presse (1), de sorte que la pile de lames (5) formant le profilé (6) fini après le pressage est formée directement dans l'espace de pressage (3) de la presse (1), un dispositif de pressage (10) étant prévu dans l'espace de pressage (3) pour exercer la pression de pressage sur la face inférieure de celui-ci, par exemple avec au moins un cylindre de pressage (12), **caractérisé en ce que** le dispositif de transport (2) comprend un moyen de transport (8) tournant en continu, **en ce qu'**il est prévu sur le moyen de transport (8) des entraîneurs (9) conformés de préférence comme des crochets pour acheminer les lamelles (4), et **en ce que** l'espace de pressage (3) est ouvert vers le haut après avoir été rempli, de sorte que le dispositif de transport (2) peut introduire les lamelles (4) par le haut dans l'espace de pressage (3).

2. Dispositif selon la revendication 1, **caractérisé en ce que** pour former une butée au moins supérieure, de préférence latérale aussi, pour la pile de lamelles (5) pendant l'opération de pressage, un organe de verrouillage (7) est disposé sur l'ouverture supérieure.

3. Dispositif selon l'une des revendications précédentes, **caractérisé en ce que** le dispositif de transport (2) comprend une bande de transport ou une chaîne de transport.

4. Dispositif selon l'une des revendications précédentes, **caractérisé en ce qu'**il est prévu en amont du dispositif de transport (2), dans le sens du transport, un dispositif pour appliquer un moyen de liaison, de préférence un adhésif.

5. Dispositif selon l'une des revendications précédentes, **caractérisé en ce que** le dispositif pour l'application d'un moyen de liaison est un poste d'encollage pour l'application de colle.

6. Dispositif selon la revendication 4, **caractérisé en ce qu'**au moins une autre presse (11) et le dispositif de transport (2) est prévu pour l'acheminement sélectif des lamelles (4) dans la presse (1) ou dans l'autre presse (11).

7. Procédé pour la fabrication de profilés (6) composés de deux ou plusieurs lamelles (4), en particulier de lamellés-collés, dans lequel des lamelles (4) sont amenées automatiquement au moyen d'un dispositif de transport (2) directement dans un espace de pressage (3) d'une presse (1), dans lequel les lamelles (4) sont amenées successivement dans l'espace de pressage (3) de la presse (1), dans lequel les lamelles (4) sont amenées en continu dans l'espace de la presse, dans lequel la pile de lamelles (5) formant le profilé (6) fini après le pressage est directement formée dans l'espace de pressage (3) de la presse (1), et dans lequel la pression de pressage est appliquée au moyen d'un dispositif de pressage exerçant la pression de pressage avec au moins un cylindre de pressage (12) depuis la face inférieure de l'espace de pressage (3) en direction de la pile de lamelles (5), **caractérisé en ce que** le dispositif de transport comprend un moyen de transport (8) tournant en continu, **en ce qu'**il est prévu sur le moyen de transport (8) des entraîneurs (9) conformés de préférence comme des crochets pour acheminer les lamelles (4), **en ce que** les lamelles sont introduites par le haut dans l'espace de pressage (3) ouvert vers le haut pendant le remplissage et directement empilées dans l'espace de pressage (3) pour former une pile de lamelles (5), et **en ce qu'**au début de l'empilage de la pile de lamelles (5), le cylindre de pressage se trouve dans sa position haute entièrement étendue.

8. Procédé selon la revendication 7, **caractérisé en ce qu'**avant l'introduction des lamelles (4) dans la presse (1), un moyen de liaison, de préférence un adhésif, en particulier de la colle, est appliqué sur les lamelles (4).

9. Procédé selon l'une des revendications 7 ou 8, **caractérisé en ce que** les lamelles (4) sont amenées sélectivement, de façon automatique, dans la presse (1) ou dans au moins une autre presse (11).
